# EUROPÄISCHE PATENTSCHRIFT

(11) **EP 1 210 230 B1**
(45) Veröffentlichungstag und Bekanntmachung des Hinweises auf die Patenterteilung: **15.10.2003**
(21) Anmeldenummer: 00956429.5
(22) Anmeldetag: 11.08.2000
(51) Int. Cl.: B41M 1/40, B41M 1/34

(54) **DRUCKVORRICHTUNG BZW. DRUCKVERFAHREN**
PRINTING DEVICE OR PRINTING METHOD
DISPOSITIF ET PROCEDE D'IMPRESSION

(30) Priorität: 13.08.1999 DE 19938447
(43) Veröffentlichungstag der Anmeldung: 05.06.2002
(73) Patentinhaber: Schott Glas, 55122 Mainz (DE); CARL-ZEISS-STIFTUNG trading as SCHOTT GLAS, 55122 Mainz (DE); Zimmer, Michael, 66133 Saarbrücken (DE)
(72) Erfinder: ZIMMER, Michael, 66133 Saarbrücken (DE); SCHULTHEIS, Bernd, 55270 Schwabenheim (DE)
(74) Vertreter: Fleck, Hermann-Josef, Dr.-Ing.
(86) Internationale Anmeldenummer: EP0007819
(87) Internationale Veröffentlichungsnummer: WO01012445

(56) Entgegenhaltungen:
- DE-A- 4 312 553
- GB-A- 472 796
- GB-A- 1 271 489
- US-A- 4 771 687
- PATENT ABSTRACTS OF JAPAN vol. 010, no. 088 (M-467), 5. April 1986 (1986-04-05) & JP 60 228190 A (IWAKI GLASS KK), 13. November 1985 (1985-11-13)

## Beschreibung

Die Erfindung betrifft eine Druckvorrichtung mit wenigstens einer Übertragungswalze, die auf ihrer Walzenoberfläche zumindest teilweise mit einem Toner als Beschichtungsmaterial beaufschlagbar ist, wobei das Beschichtungsmaterial mittelbar oder unmittelbar auf eine Trägerfläche eines Übertragungselementes aufbringbar ist.

Die Erfindung betrifft auch ein Druckverfahren, bei dem unter Zuhilfenahme eines Übertragungselementes eine Beschichtung auf ein Werkstück aufgebracht wird.

Aus der EP 0 647 885 A1 ist ein Beschichtungsverfahren bekannt, das zum Bedrucken von Keramik- und Glaserzeugnissen eingesetzt wird. Hierbei kommt als Beschichtungsmaterial ein Toner zum Einsatz, dessen Tonerteilchen einen Pigmentkern aufweisen. Die aus keramischen Pigmenten und glasigem Fluß bestehenden sind von einer Bindemittelharzhülle umgeben. An die Bindemittelharzhülle sind Ladungssteuerungsmittel angekoppelt. Die Tonerteilchen werden unter Zuhilfenahme eines elektrostatischen Kopierverfahrens auf ein mit Gummi-Arabikum beschichtetes Papier aufgebracht. Zur Fixierung wird auf das beschichtete Papier ein Klarlack aufgetragen. Anschließend kann das Papier auf das zu beschichtende Werkstück (ein Keramik- oder Glaserzeugnis) aufgelegt und befeuchtet werden. Das Papier, das als Übertragungselement dient, kann dann abgezogen werden, wobei die Gummi-Ariabikumschicht und die darauf aufgebrachte farbige Beschichtung auf dem Werkstück anhaftet.

Abschließend erfolgt ein Brennvorgang, wobei die keramische Farbe mit der Oberfläche des Keramik- oder Glaserzeugnisses verschmelzen. Mit diesem Verfahren können hochwertige und kratzbeständige Beschichtungen erzeugt werden.

Weiterhin ist aus der EP-OS 0 834 784 und der EP-OS 0 072 778 jeweils eine Druckvorrichtung bekannt, die eine bandartige Übertragungsvorrichtung aufweist, die aus einem flexiblen Band mit einer Silikonbeschichtung besteht. Im Bereich der Übertragung des Toners zum Werkstück wird dieses Band mittels einer Walze an das Werkstück angedrückt, ist eine Beschichtung von 2D-Flächen allerdings nicht möglich.

Aus der US 4,771,687-A ist eine Siebdruck-Vorrichtung bekannt, bei der als Übertragungsmittel für das Siebdruckbild ein elastsiches Gummiband verwendet wird, das mit Ober- und Untertrum versehen ist. Zwischen Ober- und Untertrum des Endlosbandes ist eine Vakuumeinrichtung angeordnet, mit der beim Herstellen des Siebdruckbildes eine Anlage an der Siebdruckvorlage und beim Druck eine Anlage auf dem Werkstück sichergestellt wird. Dabei lassen sich die geringen Unebenheiten zwischen den zu bedruckenden Stellen und den nicht zu bedruckenden Stellen im Druckbild ausgleichen, so dass ein konturenscharfes Druckbild entsteht.

Es ist Aufgabe der Erfindung, eine Beschichtungsvorrichtung, bzw. ein Beschichtungsverfahren zu schaffen, mit dem insbesondere auch drei-dimensional im Raum gewöbite Flächen auf einfache Weise beschichtet werden können.

Diese Aufgabe wird durch eine Druckvorrichtung gemäß Anspruch 1 und ein Druckverfahren gemäß Anspruch 8 gelöst.

Das Dehnelement kann mittels der Dehnvorrichtung derart verformt werden, dass es sich an die Kontur der zu bedruckenden Fläche anpaßt. Auf diese Weise lassen sich auch komplexe Verläufe von dreidimensional ausgeformten Fächen auf einfache Weise bedrucken.

Beispielsweise eignet sich das Druckverfahren bzw. die Druckvorrichtung zum Bedrucken von, aus der Ebene heraus verformten Glas-, Glaskeramik-, Keramikoder Kunststoff-Werkstücken. Insbesondere 3D-verformte Teile aus oben genannten Werkstoffen lassen sich derzeit nicht ohne Weiteres mit den bisher üblichen Siebdrucktechniken kostengünstig bedrucken. Mit dem Druckverfahren bzw. der Druckvorrichtung lassen sich 3D-verformte Glasscheiben, z. B. gewölbte Backofenfrontscheiben, Glas-Bedienpanel, Möbelglastüren oder gewölbtes Architekturglas, 3D-verformte Glaskeramik-Kochflächen mit beispielweise tieferliegenden Kochbereichen oder aus der Ebene heraus verformte, höher liegende Bedienbereiche, sowie gewölbte Glaskeramik-Kaminsichtscheiben, 3D-verformte Keramikteile, beispielsweise Geschirrteile, wie Teller und Schüsseln und 3D-verformte Kunststoffoberflächen bedrucken.

Gemäß einer bevorzugten Ausgestaltungsvariante der Erfindung ist es vorgesehen, dass das Übertragungselement als endlos umlaufendes Band ausgebildet ist, das entlang seiner Längserstreckung zumindest bereichsweise mit Dehnelementen bestückt ist oder das selbst als Dehnelement ausgebildet ist.

Das Endlosband ermöglicht eine fortlaufende, wirtschaftliche Beschichtung von Werkstücken. Hierbei kann es insbesondere vorgesehen sein, dass das Übertragungselement als Gummiband ausgebildet ist.

Die Druckvorrichtung kann beispielsweise dergestalt sein, dass die Dehnvorrichtung einen Stempel aufweist, dass der Stempel eine Stempelfläche aufweist, die an die zu bedruckende Druckfläche des Werkstückes angepaßt ausgebildet ist, und dass die Trägerfläche des Dehnelementes aus ihrer gestreckten Ausgangslage mittels des Stempels auf die Druckfläche aufpressbar ist. Hierbei dehnt der Stempel das Dehnelement. Es ist jedoch auch denkbar, dass die Trägerfläche des Dehnelementes unter Zuhilfenahme von Druckluft oder unter Vakuumeinfluss auf das Werkstück aufgedrückt wird.

Um eine Beschädigung von empfindlichen Werkstücken, insbesondere von sprödbrüchigen Glas-, Glaskeramik- oder Keramik-Werkstücken während des Druckvorgangs zu verhindern, kann es vorgesehen sein, dass die Stempelfläche des Stempels von einem elastischen, nachgiebigen Material gebildet ist.

Damit zwischen zwei Druckvorgängen kein Beschichtungsmaterial verschleppt wird, ist es vorgesehen, dass dem Übertragungselement eine Reinigungsvorrichtung zugeordnet ist, mittels der die Trägerfläche des Dehnelementes nach Beendigung des Druckvorgangs reinigbar ist.

Denkbar ist es auch, dass die Trägerfläche des Dehnelementes mit einer Silikonbeschichtung versehen ist oder von einem Silikongummi gebildet ist. Eine solche Oberflächengestaltung verhindert, dass nach dem Druckvorgang Beschichtungsmaterial an der Trägerfläche haften bleibt.

Wenn der Druckvorrichtung fortlaufend, beispielsweise von einem Förderband, Werkstücke zugeführt werden, dann kann das Druckverfahren derart konzipiert sein, dass das als Endlosband umlaufende Übertragungselement an der Dehnvorrichtung vorbeigeführt wird, und dass das Endlosband während der Dehnung der Trägerfläche und der Durchführung des Druckvorganges angehalten wird. Gleichzeitig mit der Taktung des Endlosbandes muß auch das Förderband angehalten werden.

Ein kontinuierlicher Fertigungsprozeß läßt sich dann erreichen, wenn vorgesehen ist, dass das als Endlosband umlaufende Übertragungselement an der Dehnvorichtung vorbeiführbar ist, dass während der Dehnung der Trägerfläche und der Durchführung des Druckvorganges die Dehnvorrichtung und gleichzeitig das Werkstück mit dem Endlosband mitgeführt werden.

Die Erfindung ist außerdem dadurch gekennzeichnet, dass der Dehnvorrichtung eine Korona zugeordnet ist, die die Übertragung des Beschichtungsmaterials auf die zu bedruckende Druckfläche des Werkstückes bewirkt oder unterstützt.

Die Erfindung wird im Folgenden anhand eines in der Zeichnung dargestellten Ausführungsbeispieles näher erläutert. Die Zeichnung zeigt in schematischer Darstellung eine Druckvorrichtung, der von einer Transportvorrichtung 10 fortlaufend Werkstücke 11 zugeführt werden. Die Werkstücke 11 sind vorliegend als Teller ausgebildet, die eine nach oben weisende Druckfläche 12 aufweisen. Diese Druckfläche 12 gilt es mit der nachstehend näher beschriebenen Druckvorrichtung zu bedrucken. Ohne Beschränkung auf die Allgemeinheit kann es sich bei den Werkstücken 11 auch um andere, bereits zuvor beschriebene Werkstücke aus Glas, Glaskeramik oder Kunststoff handeln.

Die Druckvorrichtung weist eine erste Übertragungswalze 24 auf, die in bekannter Weise elektrostatisch aufgeladen und dann mit Tonerteilchen 27 eines Toners 26 beschichtet werden kann. Der Toner 26 ist in einem Vor-ratsbehälter 25 gehalten. Im vorliegenden Ausführungsbeispiel ist im Vorratsbehälter 25 schwarz gefärbter Toner 26 bevorratet. Neben der Übertragungswalze 24 sind noch drei weitere Übertragungswalzen 28 vorgesehen. Diesen Übertragungswalzen 28 sind weitere Vorratsbehälter 29 zugeordnet. In den einzelnen Vorratsbehältern 29 sind farbige Toner eingefüllt. Die Übertragungswalzen 28 können mit diesem farbigen Tonern beschichtet werden.

Unterhalb der Übertragungswalzen 24 und 28 ist eine Übertragungsvorrichtung 20 angeordnet. Die Übertragungsvorrichtung 20 weist ein als Dehnelement 22 ausgebildetes Endlosband auf. Dieses Endlosband 22 ist vorliegend als Gummiband ausgestaltet. Das Gummiband 22 ist über zwei zueinander beabstandet gehaltene Transportwalzen 21 umgelenkt. Die linke der beiden Transportwalzen 21 ist dabei von einem, in der Zeichnung nicht dargestellten Motor angetrieben. Dementsprechend bildet das Gummiband einen oberen auflaufenden Trum 22.1 und einen unteren ablaufenden Trum 22.1. Der linken Transportwalze 21 ist auch eine Spanneinheit 40 zugeordnet. Mittels dieser Spanneinheit 40 kann das Gummiband 22 vorgespannt werden.

Der rechten Transportwalze 21 ist eine Reinigungsvorrichtung 23 zugeordnet, deren Funktionsweise nachstehend noch erläutert wird.

Zwischen den beiden Transportwalzen 21 und zwischen dem auflaufenden und dem ablaufenden Trum 22.2 und 22.1 ist eine Dehnvorrichtung 30 angeordnet. Die Dehnvorrichtung 30 weist einen Antrieb 31 auf, der einen Stößel 32 linear verfährt. Der Stößel 32 trägt an seinem, dem Antrieb 31 abgewandtem Ende einen Stempel 33. Der Stempel 33 besitzt eine nach unten gewandte Stempelfläche 34. Die Stempelfläche 34 ist auf die Druckfläche 12 des Werkstückes 11 angepaßt ausgebildet und entsprechend gekrümmt.

Während des Betriebes der Druckvorrichtung wird die Übertragungswalze 24 mit den Tonerteilchen 27 beschichtet. Gegebenfalls werden auch die Übertragungswalzen 28 mit farbigen Tonerteilchen beschichtet. Die Übertragungswalzen 24 und 28 drehen sich im Uhrzeigersinn. Die Transportwalzen 21 hingegen drehen sich gegen den Uhrzeigersinn. Dementsprechend wird der auflaufende Trum 22.2 von rechts nach links an den Übertragungswalzen 24 und 28 vorbeigeführt. Die Umlaufgeschwindigkeit des Gummibandes 22 und der Oberfläche der Übertragungswalzen 24 und 28 ist aufeinander abgestimmt. Zur Übertragung der Farbpartikel 27 werden Koronen 35 verwendet. Diese übertragen die Farbpartikel 27 auf den auflaufenden Trum 22.2 des Gummibandes 22. Die Farbpartikel 27 werden auf dem Gummiband 22 an der linken Transportwalze 21 vorbeitransportiert und gelangen dann in den Bereich des ablaufenden Trummes 22.1. Wenn die Farbpartikel 27, die beispielsweise ein Motiv gestalten, unterhalb der Dehnvorrichtung 30 angelangt sind, wird die Transportwalze 21 gestoppt. Dann kann der Stempel 33 in Richtung auf die Werkstücke 11 mittels des Antriebes 31 verfahren werden. Dabei dehnt sich das Gummiband 22 und legt sich an die Stempelfläche 34 an. Der Stempel 33 drückt dann das Gummiband 22 auf die Druckfläche 12 auf. Vorteilhafterweise kann der Stempel 33 gleichzeitig auch mit einer Heizvorrichtung versehen sein, die eine Fixierung der Farbpartikel 27 auf der Werkstückoberfläche erreicht.

Nach Beendigung der Übertragung der Farbpartikel 27 wird der Stempel 33 wieder in seine obere Ausgangsstellung zurückgefahren. Das Gummiband 22 kann dann weiter gedreht werden, wozu die Transportwalze 21 gedreht wird.

Gleichzeitig fährt auch die Transportvorrichtung 10 und stellt das nächste Werkstück 11 unter die Dehnvorrichtung 30. Das mit dem Druck 13 versehene Werkstück 11 wird aus dem Wirkungsbereich der Druckvorrichtung heraustransportiert.

Um zu verhindern, dass Tonerteilchen 27, die nicht auf das Werkstück 11 übertragen wurden und dementsprechend noch an dem Gummiband 22 anhaften, verschleppt werden, wird die Reinigungsvorrichtung 23 eingesetzt. Die Reinigungsvorrichtung 23 kann beispielweise eine beheizte Walze sein, die auf dem Gummiband 22 abrollt. Der beheizten Walze ist ihrerseits wieder eine Bürste zugeordnet, die die Tonerteilchen 27 abnimmt. Um ein Verschlepen von Tonerteilchen 27 sicher zu verhindern, kann das Gummiband 22 auch an seiner Trägerfläche mit einer Silikonbeschichtung versehen sein. Denkbar ist es auch, eine Schicht auf Silikongummi auf das Gummiband 22 aufzubringen.

## Patentansprüche

1. Druckvorrichtung mit wenigstens einer elektrostatischen aufladbaren Übertragungswalze (24), die auf ihrer Walzenoberfläche zumindest teilweise mit einem Toner (26) beaufschlagbar ist, wobei der Toner (26 mittelbar oder unmittelbar auf eine Trägerfläche eines Übertragungselementes aufbringbar ist, wobei das Übertragungselement ein Dehnelement (22) aufweist, das die Trägerfläche bildet, und wobei die Trägerfläche mittels einer Dehnvorrichtung (30) dehnbar ist und wobei der Dehnvorrichtung (30) eine Korona zugeordnet ist, die die Übertragung des Beschichtungsmaterials auf die zu bedruckende Druckfläche (12) des Werkstückes (11) bewirkt oder unterstützt.

2. Druckvorrichtung nach Anspruch 1,
**dadurch gekennzeichnet,**
**dass** das Übertragungselement als endlos umlaufendes Band ausgebildet ist, das entlang seiner Längserstreckung zumindest bereichsweise mit Dehnelementen (22) bestückt ist oder das selbst als Dehnelement (22) ausgebildet ist.

3. Druckvorrichtung nach Anspruch 2,
**dadurch gekennzeichnet,**
**dass** das Übertragungselement als Gummiband ausgebildet ist.

4. Druckvorrichtung nach einem der Ansprüche 1 bis 3,
**dadurch gekennzeichnet,**
**dass** die Dehnvorrichtung (30) einen Stempel (33) aufweist,
**dass** der Stempel (33) eine Stempelfläche (34) aufweist, die an die zu bedruckende Druckfläche (12) des Werkstückes (11) angepaßt ausgebildet ist, und
**dass** die Trägerfläche des Dehnelementes (22) aus ihrer gestreckten Ausgangslage mittels des Stempels (33) auf die Druckfläche (12) aufpressbar ist.

5. Druckvorrichtung nach Anspruch 4,
**dadurch gekennzeichnet,**
**dass** die Stempelfläche (34) des Stempels (33) von einem elastischen, nachgiebigen Material gebildet ist.

6. Druckvorrichtung nach einem der Ansprüche 1 bis 5,
**dadurch gekennzeichnet,**
**dass** dem Übertragungselement eine Reinigungsvorrichtung (23) zugeordnet ist, mittels der die Trägerfläche des Dehnelementes (22) nach Beendigung des Druckvorgangs reinigbar Ist.

7. Druckvorrichtung nach einem der Ansprüche 1 bis 6,
**dadurch gekennzeichnet,**
**dass** die Trägerfläche des Dehnelementes (22) mit einer Silikonbeschichtung versehen ist oder von einem Silikongummi gebildet ist,

8. Druckverfahren mit wenigstens einer elektrostatisch auflordbaren Übertragungswalze, die auf ihrer Walzenoberfläche mit einem Toner als Beschichtungsmaterial beaufschlagt wird, wobei das Beschichtungsmaterial von der Übertragungswalze mittelbar oder unmittelbar auf eine Trägerfläche eines Übertragungselements aufgebracht wird, und wobei das Beschichtungsmaterial von dem Übertragungselement zumindest teilweise auf ein zu beschichtendes Werkstück aufgebracht wird, wobei
das Übertragungselement ein Dehnelement (22) aufweist, das die Trägerfläche bildet, und wobei
die Trägerfläche mittels einer Dehnvorrichtung (30) in Flächenrichtung gedehnt wird, und wobei
der Dehnvorrichtung (30) eine Korona zugeordnet ist, die die Übertragung des Beschichtungsmaterials auf die zu bedruckende Druckfläche (12) des Werkstückes (11) bewirkt oder unterstützt.

9. Druckverfahren nach Anspruch 8,
**dadurch gekennzeichnet,**
**dass** das als flächenförmiges Gebilde ausgestaltete Dehnelement (22) zumindest in einem Teilbereich der Trägerfläche ein-, zwei- oder dreldimensional gedehnt wird.

10. Druckverfahren nach Anspruch 8 oder 9,
**dadurch gekennzeichnet,**
**dass** das als Endlosband umlaufende Übertragungselement (20) an der Dehnvorrichtung (30) vorbeigeführt wird, und
**dass** das Endlosband während der Dehnung der Trägerfläche und der Durchführung des Druckvorganges angehalten wird.

11. Druckverfahren nach Anspruch 8 oder 9,
**dadurch gekennzeichnet,**
**dass** das als Endlosband umlaufende Übertragungselement (20) an der Dehnvorichtung (30) vorbeiführbar ist,
**dass** während der Dehnung der Trägerfläche und der Durchführung des Druckvorganges die Dehnvorrichtung (30) und gleichzeitig das Werkstück (11) mit dem Endlosband mitgeführt werden.

## Claims

1. Printing apparatus having at least one transfer roll (24) which can be charged up electrostatically and which can be charged, at least partially, with a toner (26) on its roll surface, it being possible for the toner (26) to be applied indirectly or directly to a supporting surface of a transfer element, the transfer element having a stretching element (22) which forms the supporting surface, and it being possible for the supporting surface to be stretched by means of a stretching device (30) and the stretching device (30) being assigned a corona which effects or assists the transfer of the coating material to the printing area (12) to be printed on the workpiece (11).

2. Printing apparatus according to Claim 1, **characterized in that** the transfer element is formed as an endlessly circulating belt which, along its longitudinal extent, is fitted with stretching elements (22), at least in some regions, or which itself is constructed as a stretching element (22).

3. Printing apparatus according to Claim 2, **characterized in that** the transfer element is formed as a rubber belt.

4. Printing apparatus according to one of Claims 1 to 3, **characterized in that** the stretching device (30) has a punch (33),
**in that** the punch (33) has a punch face (34) whose design is matched to the printing surface (12) to be printed on the workpiece (11), and
**in that** the supporting surface of the stretching element (22) can be pressed onto the printing surface (12), out of its stretched initial position, by means of the punch (33).

5. Printing apparatus according to Claim 4, **characterized in that** the punch face (34) of the punch (33) is formed of a resilient, compliant material.

6. Printing apparatus according to one of Claims 1 to 5, **characterized in that** the transfer element is assigned a cleaning apparatus (23), by means of which the supporting surface of the stretching element (22) can be cleaned after the printing operation has been completed.

7. Printing apparatus according to one of Claims 1 to 6, **characterized in that** the supporting surface of the stretching element (22) is provided with a silicone coating or is formed from a silicone rubber.

8. Printing process with at least one transfer roll which can be charged up electrostatically and which can be charged with a toner as coating material on its roll surface, the coating material being applied indirectly or directly by the transfer roll to a supporting surface of a transfer element, and the coating material being applied by the transfer element, at least partly, to a workpiece to be coated, the transfer element having a stretching element (22) which forms the supporting surface, and the supporting surface being stretched in the surface direction by means of a stretching device (30), the stretching device (30) being assigned a corona which effects or assists the transfer of the coating material to the printing area (12) to be printed on the workpiece (11).

9. Printing process according to Claim 8, **characterized in that** the stretching element (22), configured as a two-dimensional structure, is stretched one-, two- or three-dimensionally, at least in a subarea of the supporting surface.

10. Printing process according to Claim 8 or 9,
**characterized in that** the transfer element (20) circulating as an endless belt is led past the stretching device (30), and
**in that** the endless belt is stopped during the stretching of the supporting surface and the performance of the printing operation.

11. Printing process according to Claim 8 or 9, **characterized in that** the transfer element (20) circulating as an endless belt can be led past the stretching device (30),
**in that** the stretching device (30) and, at the same time, the workpiece (11) are carried along with the endless belt during the stretching of the supporting surface and the performance of the printing operation.

## Revendications

1. Dispositif d'impression avec au moins un cylindre de transfert (24) pouvant être chargé électrostatiquement, qui peut être alimenté en teinture (26) au moins partiellement sur sa surface de cylindre, la teinture (26) pouvant être appliquée directement ou indirectement sur une surface porteuse d'un élément de transfert, l'élément de transfert présentant un élément extensible (22) qui forme la surface porteuse, et la surface porteuse étant extensible au moyen d'un dispositif d'extension (30) et une couronne étant affectée au dispositif d'extension (30), couronne qui a pour effet ou appuie le transfert de la matière de revêtement sur la surface d'impression (12) de la pièce (11) à imprimer.

2. Dispositif d'impression selon la revendication 1, **caractérisé en ce que** l'élément de transfert est conçu comme une bande rotative sans fin qui est équipée le long de son étendue longitudinale au moins localement d'éléments extensibles (22) ou qui est elle-même conçue comme un élément extensible (22).

3. Dispositif d'impression selon la revendication 2, **caractérisé en ce que** l'élément de transfert est conçu comme une bande en caoutchouc.

4. Dispositif d'impression selon l'une quelconque des revendications 1 à 3, **caractérisé en ce que** le dispositif d'extension (30) présente un piston (33), **en ce que** le piston (33) présente une surface de piston (34) qui est conçue de façon à s'adapter à la surface d'impression (12) de la pièce (11) à imprimer, et **en ce que** la surface porteuse de l'élément extensible (22) peut être pressée depuis sa position de départ tendue contre la surface d'impression (12) au moyen du piston (33).

5. Dispositif d'impression selon la revendication 4, **caractérisé en ce que** la surface de piston (34) du piston (33) est formée d'une matière souple élastique.

6. Dispositif d'impression selon l'une quelconque des revendications 1 à 5, **caractérisé en ce qu'**un dispositif de nettoyage (23) au moyen duquel la surface porteuse de l'élément extensible (22) peut être nettoyée après la fin de l'opération d'impression, est affecté à l'élément de transfert.

7. Dispositif d'impression selon l'une quelconque des revendications 1 à 6, **caractérisé en ce que** la surface porteuse de l'élément extensible (22) est pourvue d'un revêtement en silicone ou est formée d'un caoutchouc siliconé.

8. Procédé d'impression avec au moins un cylindre de transfert pouvant être chargé électrostatiquement, qui est alimenté sur sa surface de cylindre en teinture comme matière de revêtement, procédé dans lequel la matière de revêtement est appliquée directement ou indirectement par le cylindre de transfert sur une surface porteuse d'un élément de transfert, et dans lequel la matière de revêtement est appliquée au moins partiellement par l'élément de transfert sur une pièce à revêtir, l'élément de transfert présentant un élément extensible (22) qui forme la surface porteuse, et la surface porteuse étant étendue dans le sens de la surface au moyen d'un dispositif d'extension (30), et une couronne étant affectée au dispositif d'extension (30), couronne qui a pour effet ou appuie le transfert de la matière de revêtement sur la surface d'impression (12) de la pièce (11) à imprimer.

9. Procédé d'impression selon la revendication 8, **caractérisé en ce que** l'élément extensible (22) réalisé en forme de structure de forme plane est étendu au moins dans une région partielle de la surface porteuse de manière unidimensionnelle, bidimensionnelle ou tridimensionnelle.

10. Procédé d'impression selon la revendication 8 ou 9, **caractérisé en ce que** l'on fait passer l'élément de transfert (20) sous forme de bande rotative sans fin devant le dispositif d'extension (30) et **en ce que** la bande sans fin est arrêtée pendant l'extension de la surface porteuse et la réalisation de l'opération d'impression.

11. Procédé d'impression selon la revendication 8 ou 9, **caractérisé en ce que** l'on fait passer l'élément de transfert (20) sous forme de bande rotative sans fin devant le dispositif d'extension (30), **en ce que** pendant l'extension de la surface porteuse et la réalisation de l'opération d'impression, le dispositif d'extension (30) et en même temps la pièce (11) à imprimer sont entraînés conjointement avec la bande sans fin.
